# FASCICULE DE BREVET EUROPEEN

(11) **EP 0 188 165 B1**
(45) Date de publication et mention de la délivrance du brevet: **10.10.1990**
(21) Numéro de dépôt: 85420226.4
(22) Date de dépôt: 10.12.1985
(51) Int. Cl.: G08B 13/16

(54) **Procédé et dispositif de protection de locaux contre l'intrusion**
Verfahren und Vorrichtung zum Schutz von Gebäuden gegen Eindringen
Method and device for the protection of buildings against intrusion

(30) Priorité: 12.12.1984 FR 8419235
(43) Date de publication de la demande: 23.07.1986
(73) Titulaire: METRAVIB Société Anonyme:, F-69130 Ecully (FR)
(72) Inventeur: Allgeyer, Bernard, F-69480 Anse (FR); Gaudriot, Lionel, F-69380 Lozanne (FR); Hellion, Alain, F-69230 St Genis Laval (FR)
(74) Mandataire: Ropital-Bonvarlet, Claude

(56) Documents cités:
- EP-A- 0 026 385
- EP-A- 0 058 205
- US-A- 3 406 385
- US-A- 4 382 291

## Description

La présente invention a pour objet un procédé de protection de locaux contre l'intrusion, selon lequel on émet un signal acoustique à l'intérieur d'un local à surveiller et on analyse les variations des signaux acoustiques réfléchis pour détecter une intrusion dans le local.

L'invention concerne, également, un dispositif de protection de locaux contre l'intrusion, comprenant au moins un émetteur de signaux acoustiques et au moins un détecteur de signaux acoustiques réfléchis, disposés dans le local à protéger, ainsi qu'un ensemble de traitement de signaux auquel sont appliqués, d'une part, les signaux émis par l'émetteur et, d'autre part, les signaux réfléchis captés par le ou les détecteurs.

On connaît de nombreux procédés de protection de locaux contre l'intrusion faisant appel à divers types de détection et, notamment, à des types de détection dits volumétriques, c'est-à-dire destinés, non pas simplement à former une barrière de protection, mais à surveiller l'ensemble d'un volume, par exemple tout l'espace compris à l'intérieur d'un local.

Les procédé de protection volumétriques connus sont, généralement, basés sur l'utilisation de rayonnements hyperfréquences ou d'ondes acoustiques soniques ou ultra-sonores.

L'utilisation de rayonnements hyperfréquences permet, en utilisant l'effet Doppler, de détecter des déplacements et de mesurer des vitesses de déplacement d'objets ou de personnes dans le champ de la zone surveillée. Toutefois, les rayonnements hyperfréquences traversent les parois des locaux, ce qui rend ce type de détection peu fiable dans de nombreuses circonstances où des phénomènes perturbateurs extérieurs au local à protéger risquent d'être pris en compte par le système de détection.

La protection, réalisée à l'aide d'ondes ultrasonores est proposée par le brevet US―A―4 382 291 décrivant un procédé de surveillance d'un local selon lequel un signal ultrasonore est émis par intermittence à l'intérieur du local à surveiller. Les signaux réfléchis par le local sont détectés et convertis sous forme de signaux numériques. Dans une première phase de mise en référence, des signaux réfléchis successifs et mis sous forme numérique sont enregistrés en mémoire pour servir à l'élaboration d'un signal de référence. Dans une seconde phase, correspondant à une surveillance effective du local, le signal de référence est comparé, successivement, aux signaux réfléchis, mis sous forme numérique et provenant des signaux ultrasonores émis par intermittence.

Le brevet US-A-3 406 385 décrit, également, un système de surveillance de locaux contre l'intrusion consistant à émettre un signal, sonore ou ultrasonore, à l'intérieur du local et à analyser les signaux réfléchis pour déterminer une variation du temps de réverbération du local dans des conditions de référence. Ce système procède à une détection du changement du niveau de sortie d'un circuit intégrateur recevant les signaux issus du capteur détectant les signaux réfléchis.

Il apparaît que ces systèmes de détection à ultrasons sont sensibles aux phénomènes acoustiques provoqués, par exemple, par des fluides circulant dans des tuyauteries ou par des élévations locales de température. De plus, les ondes ultrasonores présentent une faible longueur d'one qui favorise le déclenchement de fausses alarmes par des mouvements d'objets ou animaux de petite taille.

La présente invention à ainsi pour objet de remédier aux inconvénients des systèmes précités et, notamment, de permettre la détection rapide d'intrus pénétrant dans un local, tout en limitant les risques de fausses alarmes dues, par exemple, à la présence de petits animaux ou à des bruits parasites.

Ces buts sont atteints grâce à un procédé de protection de locaux caractérisé en ce qu'il consiste à;
pour la phase de mise en référence:
émettre une onde acoustique de référence constituée par un train d'impulsions modulées linéairement en fréquence dans une bande comprise entre 500 Hz et 5 kHz pendant une durée limitée comprise entre 5 et 20 millisecondes,
procéder à l'intercorrélation du signal de référence réfléchi et de l'onde de référence émise,
analyser et enregistrer le signal d'intercorrélation obtenu pour dénombrer et identifier les différents échos de référence qu'il contient,
et pour la phase de surveillance effective du local:
émettre une onde acoustique constituée par des trains d'impulsions modulées linérairement en fréquence dans une bande compris entre 500 Hz et 5 khz, pendant une durée limitée comprise entre 5 et 20 millisecondes et avec une période de récurrence au moins de l'ordre du temps de réverbération du local à protéger,
procéder, pour chaque train d'impulsions émis, à l'intercorrélation du signal réfléchi et de l'onde émise,
analyser les signaux d'intercorrélation produits pour dénombrer et identifier les différents échos qu'ils contiennent,
comparer chaque signal d'intercorrélation produit avec le signal d'intercorrélation de référence, en constatant la modification des échos d'un signal à l'autre,
et déclencher un organe d'alarme ou de surveillance en cas de constatation de modification des échos entre les signaux d'intercorrélation.

De préférence, les ondes acoustiques émises comprennent des trains d'impulsions modulées linéairement en fréquence dans une bande comprise entre environ 1 kHz et 3 kHz pendant une durée comprise entre environ 10 et 15 millisecondes.

La détection des échos du signal réfléchi présente, du fait de l'intercorrélation avec le signal émis, une excellente immunité par rapport aux bruits extérieurs et un rapport signal-bruit élevé.

L'utilisation d'un signal d'émission, constitué par un train d'impulsions modulées linéairement en fréquence, assure une densité spectrale d'énergie élevée et une durée d'analyse courte.

La bande de fréquence utilisée pour le train d'impulsions correspond à des longueurs d'ondes de l'ordre des dimensions du corps humain, ce qui réduit les fausses alarmes dues à des objets ou animaux de petites dimensions et augmente les chances de détection d'un intrus.

De plus, la bande de fréquences adoptée présente une bonne sélectivité de détection et la durée du train d'impulsions qui a été retenue permet d'obtenir une bonne compression temporelle du signal.

Avantageusement, la période de récurrence de l'émission des trains d'impulsions est de l'ordre de 1 à 3 secondes, c'est-à-dire est supérieure au temps de réverbération habituel des locaux à protéger, tout en permettant une analyse complète des signaux émis et réfléchis entre deux émissions successives de trains d'impulsions.

Selon une caractéristique particulière du procédé selon l'invention, on détermine au préalable les échos primaires et secondaires théoriques devant être réfléchis par les parois du local à protéger, en fonction de l'emplacement de l'émetteur du signal acoustique et du ou des détecteurs de signaux acoustiques réfléchis par le local et on identifie sur le signal de référence pré-enregistré les échos reconnus correspondant à des échos théoriques.

Afin d'augmenter la fiabilité du procédé, lorsque la comparaison entre le signal d'intercorrélation analysé et le signal de référence fait apparaître un écho nouveau, il est sursis au déclenchement d'une alarme jusqu'à l'apparition d'un nombre prédéterminé supérieur à 2, de détections d'échos représentatifs de défauts par rapport au signal de référence, pour un nombre prédéterminé supérieur à 2 d'acquisitions de signaux d'intercorrélation analysés.

De même, lorsque la comparaison entre le signal d'intercorrélation analysé et le signal de référence fait ressortir la disparition ou l'atténuation d'un écho non reconnu ne correspondant pas à un écho théorique, il est sursis au déclenchement d'une alarme jusqu'à la prise en compte d'un nombre prédéterminé, supérieur à deux, de disparitions ou atténuations d'échos non reconnus par rapport au signal de référence, pour un nombre prédéterminé supérieur à deux, d'acquisitions de signaux d'intercorrélation analysés.

En revanche, lorsque la comparaison entre le signal d'intercorrélation analysé et le signal de référence fait ressortir la disparition ou l'atténuation d'un écho reconnu correspondant à un écho théorique, il est procédé au déclenchement d'une alarme dès la constatation d'une deuxième disparition ou atténuation d'écho reconnu identique ou voisine pour un nombre prédéterminé supérieur à deux d'acquisitions de signaux d'intercorrélation analysés.

Avantageusement, on procède, de façon périodique, à des intervalles de temps très supérieurs à la fréquence de récurrence, à l'acquisition et à l'enregistrement d'un nouveau signal de référence.

Selon une caractéristique particulière du procédé, lors de la comparaison entre le signal d'intercorrélation analysé et le signal de référence, les défauts dûs pour les échos à une différence de valeur inférieure à un seuil prédéterminé, correspondant à un pourcentage déterminé de l'amplitude de l'écho considéré du signal de référence, ne sont pas pris en compte pour le déclenchement d'une alarme.

Selon une application particulière du procédé selon l'invention, applicable, notamment, à une protection contre l'incendie, lorsque la comparaison entre le signal d'intercorrélation analysé et le signal de référence fait apparaître à la fois une disparition d'écho et une apparition d'écho correspondant à un décalage en temps, on procède à une mesure du décalage temporel de chaque écho entre deux ou plusieurs analyses successives et, en cas de décalage demeurant sensiblement stable, on délivre une information correspondant à un changement des caractéristiques physiques de l'atmosphère du local à protéger.

Afin de prévenir les défaillances du système de protection ou des tentatives de destruction de célui-ci, on déclenche une alarme spécifique de non fonctionnement en cas de constatation de disparitions ou apparitions d'échos en nombre supérieur à une valeur prédéterminée, pour une ou plusieurs acquisitions de signaux d'intercorrélation analysés.

L'invention a encore pour objet un dispositif de protection du type défini en tête de la description, caractérisé en ce que l'émetteur de signaux acoustiques comprend un générateur de trains d'impulsions modulées linéairement en fréquence et un haut-parleur omnidirectionnel pour diffuser dans le local lesdits trains d'impulsions, en ce que le détecteur de signaux acoustiques comprend au moins un microphone et des moyens de conditionnement des signaux reçus par le microphone et en ce que l'ensemble de traitement des signaux comprend des moyens d'intercorrélation des signaux acoustiques émis par l'émetteur et reçus par le détecteur pour fournir un signal d'intercorrélation, des moyens d'analyse de l'enveloppe du signal d'intercorrélation et de reconnaissance d'échos, des moyens de comparaison du signal d'intercorrélation et d'un signal de référence présentant un nombre prédéterminé d'échos caractéristiques du local à protéger et des moyens de comptage et repérage des échos apparus ou disparus dans le signal d'intercorrélation et en ce que des moyens de déclenchement d'une alarme sont commandés par lesdits moyens de comptage et repérage d'échos disparus ou apparus, selon une stratégie de logique décisionnelle programmée.

Selon un mode de réalisation particulier, l'ensemble de traitement des signaux comprend des moyens d'échantillonnage des signaux acoustiques émis par l'émetteur et reçus par le détecteur et des moyens d'intercorrélation des signaux acoustiques émis et reçus échantillonnés pour fournir ledit signal d'intercorrélation.

Avantageusement, des moyens de pré-alarme sont interposés entre les moyens de comptage et repérage d'échos disparus ou apparus pour ne commander les moyens de déclenchement qu'en cas de reconnaissances répétées de disparitions ou apparitions d'échos selon une logique séquentielle programmée.

Selon un mode de réalisation possible, le dispositif de protection comprend plusieurs détecteurs de signaux acoustiques répartis dans le local à protéger et connectés chacun à l'ensemble de traitement des signaux qui comprend des moyens de sommation des signaux reçus par les différents détecteurs, des moyens d'échantillonage des signaux acoustiques émis par l'émetteur et des signaux sommés reçus par les différents détecteurs, des moyens d'intercorrélation des signaux émis échantillonnés et des signaux de réception sommés et échantillonnés correspondant à l'ensemble des différents détecteurs pour fournir pour l'ensemble des détecteurs un signal d'intercorrélation, des moyens d'analyse de l'enveloppe du signal d'intercorrélation et de reconnaissance d'échos, des moyens de comparaison du signal d'intercorrélation de l'ensemble des divers détecteurs et d'un signal de référence correspondant également à l'ensemble des divers détecteurs et présentant un nombre prédéterminé d'échos caractéristiques du local à protéger et des moysns de comptage et repérage des échos apparus ou disparus dans le signal d'intercorrélation correspondant à l'ensemble des détecteurs.

D'une façon générale, l'émetteur et les détecteurs sont disposés de telle sorte que au moins les rayons acoustiques liés aux échos primaires et secondaires théoriques réfléchis par les parois du local à protéger constituent un faisceau bien réparti selon les directions que sont susceptibles d'intercepter un intrus. Ces rayons doivent, en particulier, présenter entre eux un angle supérieur à environ 15°.

Avantageusement, plusieurs émetteurs excités en parallèle par le même signal sont concurremment mis en oeuvre en divers points d'un même local de grande dimension et/ou de forme complexe, ou de forme simple mais rempli d'objets constituant des obstacles donnant à l'espace vide une forme elle-même complexe, de façon à insonifier, simultanément, tous les volumes dans lesquels peut se déplacer un intrus.

D'autres caractéristiques et avantages de l'invention ressortiront de la description suivante d'un mode particulier de réalisation, en référence aux dessins annexés sur lesquels:
la fig. 1 représente une vue en perspective d'un local dans lequel on a installé un émetteur et deux récepteur d'un dispositif de protection contre l'intrusion selon l'invention,
les fig. 2 à 4 représentent, respectivement, des vues de dessus, de face et de côté du local de la fig. 1, avec l'indication des rayons émis par l'émetteur et reçus par un récepteur après réflexion sur les parois du local,
la fig. 5 montre la forme d'un signal émis par l'émetteur,
la fig. 6 montre la forme d'un signal reçu par un récepteur,
la fig. 7 montre la forme d'un signal d'intercorrélation entre un signal émis et un signal reçu,
les fig. 8a et 8b montrent, selon un diagramme temporel, les différents échos théoriques susceptibles d'être reçus par chacun des récepteurs de la fig. 1 après émission d'un signal par l'émetteur,
la fig. 9 montre un signal de référence, constitué par l'enveloppe de la fonction d'intercorrélation d'un signal émis par l'émetteur et d'un signal reçu par un récepteur, dans des conditions normales sans présence d'intrus,
la fig. 10 montre un signal d'identification d'instrusion, constitué par l'enveloppe de la fonction d'intercorrélation d'un signal émis par l'émetteur et d'un signal reçu par un récepteur en présence d'un intrus,
la fig. 11 représente le schéma bloc d'un dispositif de protection selon l'invention et,
la fig. 12 représente le schéma synoptique du traitement des signaux effectué dans le dispositif de protection selon l'invention.

Afin de faciliter la description du procédé et du dispositif de protection de locaux selon l'invention, on a représenté sur la fig. 1 un exemple de local présentant la forme d'un parallélépipède à six faces: une face frontale 1, une face arrière 3, deux faces latérales 2 et 4, une face inférieure 6 et une face supérieure 5.

On a disposé, à l'intérieur du local 7, un émetteur 10 de signal acoustique, constitué par exemple par un haut-parleur omnidirectionnel et deux récepteurs de signaux acoustiques D₁, D₂ constitués par des microphones.

La localisation de l'émetteur 10 et des récepteurs D_{1'} D₂, ainsi que leur nombre, sont fonction des caractéristiques particulières du local à protéger. Connaissant la configuration géométrique du local à protéger, il est possible de déterminer par le calcul les différents trajets théoriques des ondes sonores de l'émetteurvers les différents récepteurs, après réflexions primaires et secondaires sur les différentes parois du local.

A titre d'exemple, pour un local parallélépipédique, tel que celui de la fig. 1, on a représente sur les fig. 2 à 4 différents trajets théoriques des ondes sonores depuis une source sonore 10 jusqu'à un récepteur D₁ en prenant en compte des réflexions primaires et secondaires sur les différentes parois du local. Dans ce cas, on constate qu'il existe six réflexions primaires théoriques et parmi les réflexions secondaires théoriques on a retenu les douze réflexions présentant les trajets les plus courts. D'une manière générale, dans le cas d'un volume parallélépipédique rectangle, il existe 6 réflexions primaires, 15 réflexions secondaires, 20 réflexions tertiares, etc... Parmi les réflexions secondaires, on ne tient pas compte de celles qui correspondent à des rayons qui ne sont pas présumés coupés par un intrus et ceux qui présentent les trajets les plus longs, si les longueur, largeur, hauteur du volume ne sont pas trop différentes.

Les trajets des ondes sonores, dans le cas des fig. 2 à 4, ont été établis à titre d'exemple pour une salle de longueur 8,38 m, de largeur 3,93 m et de hauteur 2,70 m, avec, pour la source sonore, le premier capteur Dₗ et le second capteur D₂, les coordonnées suivantes dans le repère Ox, y z, représenté sur la fig. 1:

Dans la suite de la description, un écho correspondant à un écho théorique sera identifié par ses plans de réflexion. Ainsi, un écho primaire sur la face 4 sera désigné par 4-4 et un écho secondaire sur les faces 5 et 1 sera désigné par 5-1.

Le procédé de protection de locaux contre l'intrusion repose, selon l'invention, essentiellement, sur l'analyse des modifications des échos sonores enregistrés par les détecteurs D" D₂ pour un même signal d'émission. C'est la raison pour laquelle l'émetteur 10 et les détecteurs Dᵢ, D₂, doivent être positionnés à l'intérieur du local, de telle manière qu'il y ait un minimum d'échos se recouvrant, c'est-à-dire qu'il y ait un minimum d'ondes sonores dont le trajet présente une longueur semblable. Par ailleurs, il est avantageux que les cheminements des ondes acoustiques émises et réfléchies présentent un angle compris entre environ 15 et 30°. Le nombre des détecteurs doit également être adapté au local, afin qu'il y ait un minimum de zones d'ombre dans lesquelles un intrus ne couperait pas le trajet d'une onde sonore. Avec un nombre de détecteurs compris entre deux et quatre, on peut envisager une bonne sécurité de détection dans la plupart des cas.

Selon l'invention, la détection de la présence d'un intrus dans un local se fait ainsi par analyse des échos d'un signal acoustique. A partir d'une onde sonore envoyée dans une salle par un émetteur 10, on contrôle les échos renvoyés par les parois 1 à 6 et captés par des détecteurs Dᵢ, D₂. Ces échos sont modifiés s'il y a présence d'un intrus. Grâce à la reconnaissance d'un certain nombre d'échos, correspondant à des échos théoriques dus à des réflexions primaire et secondaire sur les parois du local, il est possible de localiser un intrus et de suivre son mouvement à l'intérieur du local. L'analyse des échos renvoyés par les parois peut, en effet, se faire assez rapidement devant la vitesse de progression normale d'un individu dans un lieu inconnu, c'est-à-dire dans un temps pouvant aller de l'ordre de 1 à 3 secondes. On dispose ainsi, à la fin de chaque analyse, c'est-à-dire par exemple toutes les secondes, du résultat du diagnostic caractérisant l'état du local.

Une caractéristique importante de la présente invention réside dans le fait que l'onde acoustique émise par l'émetteur 10 est constituée par des trains d'impulsions modulées linéairement en fréquence dans une bande B comprise entre, environ, 500 Hz et 5 kHz, pendant une durée limitée T comprise entre environ 5 et 20 ms, avec une période de récurrence au moins de l'ordre du temps de réverbération du local à protéger. La bande de fréquence B du train d'impulsions est, de préférence, comprise entre environ 1 et 3 kHz, pour atteindre la résolution voulue liée à la séparation temporelle des échos, et la durée T du train d'impulsions est, de préférence, comprise entre 10 et 15 ms. En tout état de cause, il est en effet important que le produit Bx T soit très supérieur à 1, afin d'atteindre par traitement un rapport signal/bruit satisfaisant dans des ambiances acoustiques réalistes.

On a représenté, sur la fig. 5, la forme du signal S émis. Ce signal présente une densité spectrale d'énergie élevée et permet une durée d'analyse courte, compte tenu de sa durée limitée. La bande de fréquence choisi est adaptée, de par la longueur d'onde acoustique correspondante à la détection d'intrus humains, tout en évitant les fausses alarmes qui seraient dues à des intrus de petites dimensions, tels que des petits animaux.

La forme du signal reçu par un détecteur D, ou D₂ est représentée sur la fig. 6. On voit que ce signal S' est naturellement retardé dans le temps par rapport au signal émis S et comporte un certain nombre de pointes correspondant à des échos sur les diverses faces du local. Les échos sont plus ou moins atténués et décalés dans le temps, en fonction de la longueur du trajet des ondes sonores. On limite volontairement la durée du signal reçu S' prise en compte, par exemple à une durée de l'ordre de 40 à 100 ms et, de préférence, voisine de 50 ms, afin d'éliminer les échos trop retardés dans le temps et trop atténués correspondant, par exemple, à des réflexions tertiaires ou d'un order supérieur dans le local.

La période de récurrence des trains d'impulsions du signal S est, avantageusement, de l'ordre de 1 à 3 s. Une telle valeur est, en général, supérieur au temps de réverbération du local et réserve un temps suffisant pour l'analyse des signaux émis S et reçus S'.

Comme indiqué précédemment, la détection des échos dans le signal reçu se fait par intercorrélation du signal reçu avec le signal émis. On a représenté, sur la fig. 7, la forme d'un signal d'intercorrélation Gₛₛ', produit par intercorrélation des signaux S et S' et mettant en évidence les échos E,.

Il ressort de ce qui précède que le signal S émis est du type: où:
A est une constante,
vₒ représente la fréquence minimale des impulsions (par exemple, Φₒ=1 kHz),
φ(t) représente la phase instantanée correspondant à la fréquence instantanée v,(t) telle que: avec:
B=largeur de la bande de modulation en fréquence (par exemple, B=2 kHz),
T=durée du signal S(t) (par exemple T=10 ms).

L'intercorrélation de ce signal S avec le signal acoustique S' reçu par un détecteur D₁ ou D₂ est de la forme: avec:
N=nombre d'échos détectés,
aₗ=atténuation de l'écho,
τₗ=retard de l'écho i,
vc=vₒ+B/2=fréquence centrale du signal S(t).

Le signal d'intercorrélation Gₛₛ, correspond ainsi, pour les différents échos Eₗ étalés dans le temps, à une suite de fonctions d'autocorrélation de largeur ±1/B qui définit la résolution spatiale de la détection. Dans l'exemple considéré où B=₂ kHz, 1/B=₀,₅ ms et la résolution spatiale est alors de 17 cm environ.

Pour procéder à la reconnaissance et à l'analyse des échos E,, le signal d'intercorrélation est échantillonné. Le signal Gₛₛ, peut ainsi être scruté sur, par exemple, 512 points échantillonnés à 10 kHz. Ceci correspond à une suite d'échos d'une durée de 51,2 ms et permet de surveiller une sphère de 9 m de rayon centrée sur l'émetteur de signaux sonores 10. Naturellement, d'autres valeurs numériques peuvent être choisies, afin d'adapter la protection aux dimensions du local à surveiller.

Afin d'éviter les fausses alarmes et de pouvoir localiser la position d'un intrus à l'intérieur du local, on compare chaque signal d'intercorrélation obtenu avec un signal de référence qui a lui-même été formé par une intercorrélation "à vide" c'est-à-dire dans le local sans la présence de l'intrus et résulte de l'intercorrélation réalisée dans les conditions de référence entre un signal de base émis S et un signal reçu S' par le ou les détecteurs D₁, D₂. Le signal de référence est traité de manière telle que chaque écho qu'il contient soit reconnu et, pour certains, que les rayons qui les portent soient identifiés. Le résultat de ce traitement, qui est constitué par une suite temporelle, est enregistré en mémoire et sera utilisé ultérieurement pour la comparaison avec les signaux d'intercorrélation élaborés lorsque le dispositif de surveillance est en action.

Comme cela a été indiqué précédemment, avant même l'élaboration d'un signal de référence, on a procédé à l'enregistrement des suites d'échos théoriques devant être réçues par chacun des différents capteurs D₁, D₂ disposés dans le local à protéger.

Les Fig. 8a et 8b représentent, pour les capteurs D₁ et D₂ de la fig. 1, la répartition dans le temps des différents échos théoriques que doivent recevoir chacun de ces capteurs pendant une durée prédéterminée après des réflexions primaires et secondaires sur les diverses faces du local à protéger. Sur les fig. 8a et 8b, les différents échos théoriques E,, dont certains se chevauchent, ont été identifiés par les numéros des plans sur lesquels se sont produites les réflexions conduisant à la formation d'un écho.

On se reportera, maintenant, à la fig. 9 qui représente l'enveloppe b de la fonction d'intercorrélation élabroée à partir du signal émis par l'émetteur 10 et du signal récu par un détecteur Dₗ dans les conditions de référence, sans présence d'intrus. Cette enveloppe b, en combinaison avec les informations relatives aux échos théoriques Eₗ d'une suite c d'échos théoriques, correspondant à un emplacement du détecteur D₁ qui provoque un minimum de recouvrement des différents échos théoriques Eᵢ, permet d'élaborer une suite de référence S_{R} qui implique le dénombrement et l'identification de l'ensemble des échos dont l'énergie dépasse un seuil d'énergie prédéterminé a et la reconnaissance parmi ces échos de ceux dont la position dans l'échelle des temps, c'est-à-dire le retard, correspond à un écho théorique de la série c. Le signal de référence S_{R} de la fig. 9 comprend, ainsi, à titre d'exemple, 9 échos théoriques reconnus E,_{R} identifiés par les numéros des plans réflecteurs 5―5,1―1,6―6, 5―1, 1―2, 6-3, 2―3, 4―4, 5―4. En plus de ces 9 échos théoriques reconnus E_{lR}, le signal de référence comprend dix autres échos non reconnus, c'est-à-dire dépassant le seuil d'énergie prédéterminé a, mais dont les retards ne correspondent pas exactement à ceux d'échos théoriques. Ces échos, présents dans le signal de référence S_{R}, mais non identifiables par un écho théorique, sont simplement désignés par les indices 0-0. On notera que les échos présents dans le signal de référence, mais ne correspondant pas à des échos théoriques prédéterminés, peuvsnt correspondre, par exemple, à des réflexions sur des meubles ou d'autres objets présents dans le local à surveiller et qui sont donc éventuellement susceptibles d'être modifiés dans le temps, lorsque, par exemple, un objet est déplacé, tandis que les échos théoriques identifiés, qui eux sont dus à des réflexions sur les parois du local, doivent, en principe, demeurer immuables.

Une fois déterminé, le signal de référence est enregistré dans une mémoire, afin de pouvoir servir de base à une comparaison avec les signaux d'intercorrélation qui seront ensuite élaborés périodiquement.

Les caractéristiques du signal de référence S_{R} mises en mémoire, on passe à la phase de surveillance active du local où les trains d'impulsions modulées en fréquence sont émis périodiquement et à chaque train d'impulsions émis, une intercorrélation est effectué entre le signal émis et le signal reçu par un détecteur et l'on détermine l'enveloppe de la fonction d'intercorrélation entre signal émis et signal reçu. La fig. 10 représente une telle enveloppe de fonction d'intercorrélation d'un signal émis et d'un signal reçu qui manifeste la présence d'un intrus. Comme pour le cas de la détermination du signal de référence S_{R}, l'enveloppe de la fonction d'intercorrélation dde la fig. 10 est traitée en combinaison avec la suite c d'échos théoriques E,. Ainsi, sur l'enveloppe d du signal de la fig. 10, les différents échos, dont l'amplitude est supérieure à un seuil d'énergie prédéterminé a, sont dénombrés et les échos correspondant à des échos théoriques E_{;} sont reconnus et identifiés. On voit ainsi, sur la fig. 10, six échos E_{IR}, qui correspondant à des échos théoriques reconnus et sept échos qui sont simplement repérés par les indices 0-0 dans la mesure où ils ne correspondent pas à des échos théoriques Eᵢ de la série c. Les différentes caractéristiques du signal de la fig. 10, c'est-à-dire les différents échos théoriques reconnus E_{IR} et les différents échos non reconnus E,ₒ, sont comparées à celles du signal de référence S_{R}, afin de déterminer si des échos reconnus ou non reconnus ont disparu ou, au contraire, sont apparus. La recherche s'effectue en fait, de préférence, à partir des échos les plus énergétiques, c'est-à-dire à partir des échos les moins retardés dans le temps.

Par ailleurs, afin d'éviter des erreurs de détection, un écho est considéré comme ayant disparu si son affaiblissement par rapport à l'écho correspondant du signal de référence est supérieur en pourcentage à une valeur prédéterminée par rapport à l'écho du signal de référence.

En considérant les fig. 9 et 10, on s'aperçoit que, dans le cas de la fig. 10, il existe 4 échos théoriques reconnus de moins que dans le cas de la fig. 9, à savoir les échos théoriques reconnus repérés sur la fig. 9 par les références 6-6, 6-3, 4-4 et 5―4. Il existe, également, sur la fig. 10, 4 échos non reconnus E,ₒ qui ont disparu et deux échos théoriques reconnus 5-2 et 5-3 sont apparus. La comparaison entre les signaux des fig. 10 et 9 illustre clairement la capacité de résolution entre les divers échos du principe de traitement des signaux retenu.

Afin d'assurer une bonne fiabilité dans la détection de l'intrusion, il est avantageux de ne pas déclencher une alarme dès que la comparaison d'une enveloppe de fonction d'intercorrélation, telle que celle de la fig. 10, avec un signal de référence, tel que celui de la fig. 9, fait apparaître une non coïncidence entre des échos. On établit ainsi, de préférence, une hiérarchie dans les échos et l'on examine d'abord les échos théoriques reconnus E_{jR}. Ce n'est que s'il n'existe pas de disparition ou d'apparition d'échos théoriques reconnus E_{IR} par rapport au signal de référence, que l'on examine si des échos non reconnus Eₗₒ ont disparu ou sont apparus par rapport au signal de référence S_{R}. Par ailleurs, il est avantageux de réaliser des séquences de surveillance prenant en compte une série de données correspondant à des trains d'impulsions successifs du signal émis par l'émetteur 10. Ainsi, à partir d'un signal de référence préétabli S_{R} et pour un ensemble de M acquisitions, c'est-à-dire de M signaux d'enveloppes de fonction d'intercorrélation correspondant à des trains d'impulsions émis par l'émetteur 10, on procède à des comparaisons successives pour détecter des apparitions ou disparitions d'échos dans les différents signaux acquis par rapport au signal de référence S_{R}. De préférence, on évite de déclencher une alarme dès la première détection d'un défaut. Au contraire, l'apparition d'un défaut, c'est-à-dire la disparition ou l'apparition d'un écho par rapport aux échos du signal de référence, déclenche une préalarme qui correspond à l'incrémentation d'un compteur. Une distinction est cependant faite selon les défauts correspondent à des échos reconnus ou non reconnus. Ainsi, s'il s'agit de suppression d'échos reconnus E,_{R}, le déclenchement de l'alarme se fait très rapidement, par exemple au bout de deux défauts apparus en M acquisitions, sous réserve que les échos correspondant à ces défauts soient bien des échos reconnus E,_{R} identiques ou situés dans une même zone de détection. Dans le cas où les défauts correspondent à une apparition d'échos ou à une disparition d'échos non reconnus E,ₒ, le déclenchement de l'alarme ne se fait qu'au bout de N défauts apparus en M acquisitions, le nombre N étant supérieur à 2.

Afin de détecteur un type d'anomalie de fonctionnement du système, lors des comparaisons effectuées avec le signal de référence S_{R}, un test est également effectué, dans le but de déterminer si le nombre d'échos apparus ou disparus n'est pas supérieur à une valeur prédéterminée correspondant, par exemple, à plus de la moitié des échos présents dans le signal de référence S_{R}.

Des modifications de paramètres physiques, affectant la transmission du son dans le local à surveiller, par exemple des changements de température, peuvent amener des évolutions relativement continues dans l'échelle des temps de la répartition des échos par rapport aux échos du signal de référence. Pour s'adapter à ces variations, on procédé de façon périodique à des intervalles de temps très supérieurs à la fréquence de récurrence d'émission de trains d'impulsions, par exemple tous les quarts d'heures, à l'acquisition et à l'enregistrement d'un signal de référence S_{R} rafraîchi. Dans ce cas, le système de protection reste cependant sensible à des modifications rapides des conditions de transmission du son dans le local à surveiller et ceci peut contribuer à assurer une surveillance complémentaire de celle de l'intrusion, par exemple une surveillance visant à détecter une élévation brusque de température et, par là- même, qui pourrait permettre d'émettre une alarme en cas d'incendie.

On décrira ci-après, en référence à la fig. 11, un exemple de dispositif de protection de locaux contre l'intrusion qui met en application le procédé de détection d'intrusion dont il vient d'être question. Le dispositif de protection comprend, essentiellement, un émetteur 10 de signaux acoustiques et un ensemble 20 de détection de signaux acoustiques réfléchis. L'émetteur de signaux 10 comprend un ou plusieurs haut-parleurs 11, convenablement placés pour insonifier toutes les zones à protéger, compte tenu de la forme des locaux et des objets, meubles, matériel, stockage qui y sont placés. Le dispositif de détection 20 comprend un ensemble capteur 21 constitué d'un ou plusieurs microphones distribués selon les divers trajets de rayons acoustiques directs et réfléchis que l'on fait choix de considérer, à l'aide de la mobilisation évoquée, pour assurer la densité de surveillance voulue selon la procédé décrite de comparaison des suites d'échos recueillis. Un ensemble 30 de traitement des signaux reçoit les signaux émis par le ou les émetteurs 10 (ligne 33), ainsi que les signaux délivrés par les détecteurs 21 (ligne 34). On notera que les différents signaux délivrés par plusieurs capteurs 21, en réponse à l'émission d'un signal acoustique par les haut-parleurs 11, peuvent être traités globalement par l'ensemble 30 de traitement. Dans ce cas, le signal de référence est lui-même établi en tenant compte de la somme analogique des signaux délivrés par les divers microphones 21.

L'ensemble 30 de traitement des signaux contrôle, en outre, par la ligne 35, le cadencement de l'émission des divers trains d'impulsions par l'émetteur 10. Un dispositif d'alarme 40 est déclenché par l'ensemble 30 de traitement de signaux par l'intermédiaire de la ligne 36. L'ensemble de traitement de signaux 30 comprend un étage 31 qui constitue une interface d'acquisition de données et de numérisation des informations reçues par les lignes 33 et 34. Les signaux délivrés par les capteurs 21 sont appliqués à l'interface 31 après amplification dans des amplificateurs 22 et sonnation dans un sonnateur 23. La ligne 33 fournit le signal de référence de l'émetteur.

Les signaux numériques issus de l'interface 31 sont traités par un micro-processeur 32. A la fin de chaque séquence de traitement, le micro-processeur 32 émet sur la ligne 35 un signal de remise à zéro d'un compteur binaire 121 dont la sortie est reliée à un convertisseur numérique analogique 122 qui transforme les informations numériques issues du compteur binaire 121 en une tension qui augmente linéairement en fonction du temps. Un convertisseur tension-fréquence 123 est monté en sortie du convertisseur numérique-analogique 122 pour transformer le signal de tension en un signal sinusoïdal de fréquence linéairement variable, à l'image de la tension d'entrée, en fonction du temps. Un interrupteur analogique 124 est interposé entre le convertisseur tension-fréquence 123 et l'amplificateur 125. L'interrupteur analogique 124 coupe le signal émis par le convertisseur tension-fréquence au bout d'une durée prédéterminée T définie par un circuit de temporisation 126 relié au compteur binaire 121. Le circuit 126 assure en fait le réglage de la durée du train d'impulsions T et de la période de récurrence T_{R} des différents trains d'impulsions. L'interrupteur analogique 124 est ainsi fermé dès la remise à zéro du compteur 121 puis est ouvert au bout d'une durée prédéterminée T et, enfin, est refermé au bout de la durée de récurrence T_{R} correspondant à une nouvelle remise à zéro du compteur 121. Le compteur binaire 121 est commandé par une horloge pilote 127, elle-même reliée à un circuit 128 de réglage de bande de fréquence B. Le circuit 128 régie la bande de fréquence B par son action sur l'horloge pilote 127 et donc sur la vitesse de comptage du compteur binaire 121. Les trains d'impulsions modulées en fréquence présents en sortie de l'interrupteur analogique 124 sont appliqués, d'une part, au circuit de traitement 30 par la ligne 33 et, d'autre part, au haut-parleur 11 par l'intermédiaire d'un amplificateur 125.

On notera que, dans l'exemple de dispositif représenté sur la fig. 11, le micro-processeur 32 assure par la ligne 35 le pilotage de la fréquence de récurrence T_{R} entre les différents trains d'impulsions émises par le circuit 12 d'élaboration de trains d'impulsions modulées en fréquence. Ceci permet d'avoir un temps de récurrence relativement bref, par exemple de l'ordre de 1 seconde. Toutefois, avec des périodes de récurrence correspondant à des intervalles de temps plus longs entre deux trains d'impulsions successifs, on pourrait aussi prévoir, à l'inverse, un pilotage de l'ensemble 30 de traitement de signaux par le circuit 12 d'émission de train d'impulsions.

On notera maintenant, en référence à la fig. 12, un exemple d'algorithme de traitement des signaux par l'ensemble de traitement 30 dans le cas où l'opération d'intercorrélation des signaux émis et des signaux reçus est effectuée après conversion analogique numérique de ces signaux. Cette intercorrélation des signaux délivrés sur les lignes 33, 34 du dispositif de la fig. 11 pourrait également être réalisée de façon hybride au sein de l'unité 31 qui délivre alors la fonction d'intercorrélation sous forme numérique.

Selon le schéma synoptique de la fig. 12, on voit une première phase d'acquisition comprend des modules 201 et 202. Le module 201 correspond à une phase d'attente pendant laquelle s'effectue l'acquisition, en synchronimse avec le fonctionnement de l'émetteur, des informations relatives à un train de signaux d'émission émis sur la ligne 33 et aux signaux d'échos reçus sur la ligne 34. Le module 202 correspond à la lecture des tableaux numériques des signaux émis et reçus après la phase de conversion sous forme numérique effectuée par l'interface 31.

Le module 203 correspond à la phase d'intercorrélation des signaux numériques émis et reçus pour chaque train d'impulsions émis par l'émetteur 10. Cette intercorrélation peut être réalisée dans le domaine des fréquences, par transformée de Fourier, puis par retour dans le domaine des temps.

Le module 204 correspond à l'initialisation des phases de la détection d'intrusions. Il est procédé à la prise en compte des variables et des données simulées qui correspondent, notamment, à l'enregistrement des échos théoriques Eₗ propres au local à surveiller.

Lors d'une initialisation de la phase de détection d'intrusion ou lorsqu'un temps suffisamment long s'est déjà écoulé pendant lequel une détection d'intrusion s'est poursuivie, il est procédé, dans le module 205, à une première phase de détermination ou de refraîchissement d'un signal de référence S_{R}. Comme indiqué précédemment, il est procédé, à partir d'un signal d'intercorrélation à vide, c'est-à-dire provenant d'un signal émis et de signaux reçus correspondant à un local, considéré comme étant dans des conditions de référence, à la détection des différents échos, à la reconnaissance des échos E _{R} correspondant à des échos théoriques reconnus et à l'enregistrement en mémoire de ces informations. Le module 206 correspond, au contraire, à une phase de contrôle par visualisation du signal de référence et comparaison de celui-ci avec l'enveloppe du signal d'intercorrélation élaboré au cours d'une phase active de surveillance. Cette phase est utile au réglage préalable et au contrôle de fonctionnement du système

Le module 207 correspond à une phase active de surveillance au cours de laquelle il est procédé à une comparaison du signal d'intercorrélation et du signal de référence enregistré en mémoire. Le comptage et le réperage des échos apparus et disparus est effectué automatiquement au cours de cette phase. Les échos sont répartis en échos théoriques reconnus E,_{R} et en échos non reconnus E,ₒ.

Les modules 208 et 209 correspondent à une phase de préalarme. Le module 208 correspond à un test permettant de déterminer pour chaque acquisition d'un nouveau signal d'intercorrélation si des anomalies ont été détectées par rapport au signal de référence. Dans le cas où aucune anomalie n'est détectée, il est effectué un retour à la phase initiale d'acquisition de nouveaux signaux au niveau du module 201. Dans le cas où une anomalie est détectée au niveau du test 208, il est émis une préalarme dans le module 209, puis retour à une phase d'acquisition.

Les modules 210 à 217 correspondent à des tests supplémentaires conduisant à des alarmes au bout d'un nombre prédéterminé de préalarmes enregistrées au niveau du module 209. Le module 210 correspond à un test pour déterminer si des échos reconnus E_{IR} ont disparu ou non. Si ce test indique que des échos reconnus n'ont pas disparu, ceci signifie que la préalarme précédente correspond à un échon non reconnu. Il est alors effectué un test sur les échos non reconnus au niveau du module 216 qui effectue un comptage des différentes préalarmes enregistrées, relatives à des apparitions ou disparitions d'échos non reconnus. Le module 217 déclenche une alarme au bout d'un nombre prédéterminé N de préalarmes comptées par le module 216.

Lorsque le test du module 210 indique que la préalarme enregistrée est due à la disparition d'un écho reconnu, il est procédé, au niveau du module 211, à l'identification des échos reconnus qui ont disparu et il est procédé à une mise en mémoire du résultat au niveau du module 211. Les tests effectués au niveau de module 211 permettent d'effectuer un suivi topologique de l'intrus et d'opérer ainsi une confirmation logique du diagnostic. Ainsi, si lors de la séquence suivante au niveau du module 211 il est constaté la disparition du même écho reconnu ou d'un écho reconnu topologiquement voisin, il peut être déclenché au niveau du module 213 une alarme dès cette séquence qui constitué une confirmation du diagnostic de présence d'un intrus et de continuité de sa trajectoire dans le local. Si, au contraire, lors de la séquence suivante, au niveau du test 211 il n'est pas constaté de disparition du même écho reconnu ou d'un écho reconnu voisin, mais simplement, par exemple, d'un écho éloigné topologiquement du premier écho dont la disparition avait été constatée, il est enregistré au niveau du module 212 un message de préalarme et une alarme peut ensuite être déclenchée lors d'une détection d'au moins une troisième préalarme au niveau du module 209. La structure logique d'élaboration du signal d'alarme est ainsi programmable dans le micro-processeur selon un mode logique adapté à la topologie du local et à la stratégie générale de surveillance qu'on lui applique.

Les modules 214 et 215 correspondent à des tests particuliers sur le nombre d'échos différents disparus. Ainsi, au niveau du module 214, la détection d'une disparition d'au moins plus de la moitié des échos est interprétée comme un défaut de fonctionnement du système de surveillance et une alarme est automatiquement déclenchée immédiatement. Au niveau du module 215, il est procédé à un test pour déterminer si les échos disparus sont systématiquement décalés sur l'échelle des temps d'une valeur supérieure à une valeur prédéterminée. La constatation de décalage systématique dans le temps des différents échos par rapport aux échos du signal de référence, qui peut être faite par comparaison entre le nombre d'échos disparus et celui d'échos apparus, délivre une information spécifique d'évolution des conditions de propagation sonore dans le local et provoque, dans tous les cas, une séquence de refraîchissement du signal de référence S_{R} par le module 205.

En résumé, le processus de décision du déclenchement d'une alarme est le suivant: pour chaque train d'impulsions émis par la source sonore 10, il est capté un signal en retour qui reflète la configuration du local à surveiller. Du fait de l'intercorrélation effectuée sur le signal émis et les signaux reçus, il est procédé à une très forte élimination des signaux parasites et donc à une auto-reconnaissance des signaux reçus qui constituent toujours des échos du signal émis. Une simple comparaison des différents signaux d'intercorrélation élaborés successivement à partir des différents trains d'impulsions émis et des différents signaux d'échos reçus, permet de déceler une modification des échos et donc d'induire une présomption d'intrusion. Toutefois, pour minimiser les risques de fausse alarme, une stratégie de confirmation de cette présomption est mise en oeuvre dans le système de la façon suivante. Il est procédé, au départ, à partir des positions de la source sonore et des différents capteurs et des caractéristiques géométriques du local à protéger, à une simulation qui permet de déterminer les trajets sonores des échos les moins atténués dûs à des réflexions primaires et secondaires sur les différentes parois et obstacles fixés du local. Une telle simulation des trajets sonores des échos permet d'établir ensuite, compte tenu de la longueur des trajets sonores, une suite d'échos théoriques répartis sur l'échelle des temps et qui peuvent être identifiés chacun par le ou les plans réflecteurs auxquels ils sont dûs. La reconnaissance des plans et des rayons sonores définissant les conditions de réception spatiale et temporelle des échos (fig. 2 à 4 et fig. 8a, 8b) permet de définir une matrice de comparaison regroupant les informations relatives aux échos théoriques déterminés.

Dans le signal de référence élaboré, il est fait une distinction entre les échos reconnus, qui correspondent à des échos théoriques préalablement déterminés, et les échos non reconnus. A chaque analyse d'un signal d'intercorrélation, on procède à une comparaison de ce signal avec le signal de référence et toute modification détectée sur un signal d'intercorrélation déclenche l'enregistrement d'une préalarme. Si cette préalarme est due à un défaut correspondant à un écho non reconnu Eₗₒ, elle ne sera confirmée en une alarme que si un nombre défini de tels défauts est compté sur un nombre prédéterminé d'acquisitions de signaux. Ainsi, une alarme sera, par exemple, déclenchée au bout de la quatrième détection d'un défaut dû à la disparition d'un écho non reconnu pour une dizaine d'acquisitions.

En revanche, dans le cas où le défaut est dû à la disparition d'un écho reconnu, c'est-à-dire correspondant à un écho théorique identifiable, l'alarme pourra être déclenchée dès la deuxième constatation du même défaut ou d'un défaut dû à un écho reconnu topologiquement voisin de l'écho ayant provoqué la détection d'un premier défaut. On notera que l'utilisation d'échos identifiables, parce que correspondant à des échos théoriques, permet de tracer le trajet suivi par un intrus au sein du local et donc de confirmer le diagnostic d'intrusion, ce qui accroît très fortement la sûreté du système.

L'invention n'est pas limitée aux exemples décrits et représentés, car diverses modifications peuvent y être apportées sans sortir de son cadre.

## Revendications

1. Procédé de protection de locaux contre l'intrusion, du type consistant:
dans une première phase de mise en référence pour laquelle le local à surveiller ne comporte pas d'intrus;
à émettre une onde acoustique de référence à l'intérieur du local,
à détecter et enregistrer le signal acoustique de référence réfléchi par le local,
et dans une seconde phase correspondant à une surveillance effective du local:
à émettre à l'intérieur du local une onde acoustique constituée par des trains d'impulsions modulées dans une bande déterminée, pendant une durée limitée et avec une période choisie de récurrence,
à détecter le signal acoustique réfléchi par le local,
et à comparer les variations dudit signal réfléchi avec le signal réfléchi de référence pour détecter une intrusion dans le local,
caractérisé en ce qu'il consiste à:
pour la phase de mise en référence:
émettre une onde acoustique de référence constituée par un train d'impulsions modulées linéairement en fréquence dans une bande (B) comprise entre 500 Hz et 5kHz pendant une durée limitée (T) comprise entre 5 et 20 millisecondes,
procéder à l'intercorrélation du signal de référence réfléchi et de l'onde de référence émise,
analyser et enregistrer le signal d'intercorrélation de référence obtenu pour dénombrer et identifier les différents échos de référence qu'il contient,
et pour la phase de surveillance effective du local:
émettre une onde acoustique constituée par des trains d'impulsions modulées linéairement en fréquence dans une bande (B) comprise entre 500 Hz et 5 kHz, pendant une durée limitée (T) comprise entre 5 et 20 millisecondes et avec une période de récurrence au moins de l'ordre du temps de réverbération du local à protéger,
procéder, pour chaque train d'impulsions émis, à l'intercorrélation du signal réfléchi et de l'onde émise,
analyser les signaux d'intercorrélation produits pour dénombrer et identifier les différents échos qu'ils contiennent,
comparer chaque signal d'intercorrélation produit avec le signal d'intercorrélation de référence, en constatant la modification des échos d'un signal à l'autre,
et déclencher un organe d'alarme ou de surveillance en cas de constatation de modifications des échos entre les signaux d'intercorrélation.

2. Procédé de protection selon la revendication 1, caractérisé en ce que les ondes acoustiques émises comprennent des trains d'impulsions modulées linéairement en fréquence dans une bande (B) comprise entre environ 1 kHz et 3 kHz pendant une durée (T) comprise entre environ 10 et 15 millisecondes.

3. Procédé de protection selon la revendication 1 ou 2, caractérisé en ce que la fréquence de récurrence de l'émission des trains d'impulsions est de l'ordre de 1 à 3 secondes.

4. Procédé de protection selon l'une quelconque des revendications 1 à 3, caractérisé en ce que la durée des signaux acoustiques réfléchis pris en compte est comprise entre environ 40 et 100 millisecondes, selon les dimensions du local à surveiller.

5. Procédé de protection selon l'une quelconque des revendications 1 à 4, caractérisé en ce que, pour procéder à l'analyse du signal d'intercorrélation et comparer celui-ci à un signal de référence, on réalise un échantillonnage du signal de référence et du signal d'intercorrélation à analyser.

6. Procédé de protection selon l'une quelconque des revendications 1 à 5, caractérisé en ce que l'on détermine au préalable les échos primaires et secondaires théoriques devant être réfléchis par les parois du local à protéger, en fonction de l'emplacement du ou des émetteurs de signal acoustique et du ou des détecteurs de signaux acoustiques réfléchis par le local et en ce que l'on identifie sur le signal de référence pré-énregistré les échos reconnus correspondant à des échos théoriques.

7. Procédé de protection selon l'une quelconque des revendications 1 à 6, caractérisé en ce que, lorsque la comparaison entre le signal d'intercorrélation analysé et le signal de référence fait apparaître un écho nouveau, il est sursis au déclenchement d'une alarme jusqu'à l'apparition d'un nombre prédéterminé (N), supérieur à 2, de détections d'échos représentatifs de défauts par rapport au signal de référence, pour un nombre prédéterminé (M) supérieur à 2 d'acquisitions de signaux d'intercorrélation analysés.

8. Procédé de protection selon la revendication 6, caractérisé en ce que, lorsque la comparaison entre le signal d'intercorrélation analysé et le signal de référence fait ressortir la disparition ou l'atténuation d'un écho reconnu correspondant à un écho théorique, il est procédé au déclenchement d'une alarme dès la construction d'une deuxième disparition ou atténuation d'écho reconnu identique ou voisin pour un nombre prédéterminé (M) supérieur à 2 d'acquisitions de signaux d'intercorrélation analysés.

9. Procédé de protection selon la revendication 8, caractérisé en ce que, lorsque la comparaison entre le signal d'intercorrélation analysé et le signal de référence fait ressortir la disparition ou l'atténuation d'un écho non reconnu ne correspondant pas à un écho théorique, il est sursis au déclenchement d'une alarme jusqu'à la prise en compte d'un nombre prédéterminé (N), supérieur à deux, de disparitions ou atténuations d'échos non reconnus par rapport au signal de référence, pour un nombre prédéterminé (M) supérieur à deux, d'acquisitions de signaux d'intercorrélation analysés.

10. Procédé de protection selon l'une quelconque des revendications 1 à 9, caractérisé en ce que l'on procède, de façon périodique, à des intervalles de temps très supérieurs à la fréquence de récurrence, à l'acquisition et à l'enregistrement d'un nouveau signal de référence.

11. Procédé de protection selon l'une quelconque des revendications 1 à 10, caractérisé en ce que, lors de la comparaison, entre le signal d'intercorrélation analysé et le signal de référence, les défauts dûs pour les échos à une différence de valeur inférieure à un seuil prédéterminé, correspondant à un pourcentage déterminé de l'amplitude de l'écho considéré du signal de référence, ne sont pas pris en compte pour le déclenchement d'une alarme.

12. Procédé de protection selon l'une quelconque des revendications 1 à 11, caractérisé en ce que, lorsque la comparaison entre le signal d'intercorrélation analysé et le signal de référence fait apparaître à la fois une disparition d'écho et une apparition d'écho correspondant à un décalage en temps, on procède à une mesure du décalage temporel de chaque écho entre deux ou plusieurs analyses successives et en ce que, en cas de décalage demeurant sensiblement stable, on délivre une information correspondant à un changement des caractéristiques physiques de l'atmosphère du local à protéger.

13. Procédé de protection selon l'une quelconque des revendications 1 à 12, caractérisé en ce que l'on déclenche une alarme spécifique de non fonctionnement en cas de constatation de disparitions ou apparitions d'échos en nombre supérieur à une valeur prédéterminée (N,), pour une ou plusieurs acquisitions de signaux d'intercorrélation analysés.

14. Dispositif de protection de locaux contre l'intrusion comprenant au moins un émetteur (10) de signaux acoustiques et au moins un détecteur (20) de signaux acoustiques réfléchis, disposés dans le local à protéger, ainsi qu'un ensemble (30) de traitement de signaux auquel sont appliqués, d'une part, les signaux émis par l'émetteur (10) et, d'autre part, les signaux réfléchis captés par le ou les détecteurs (20),
caractérisé en ce que l'émetteur (10) de signaux acoustiques comprend un générateur (12) de trains d'impulsions modulées linéairement en fréquence et un haut-parleur omnidirectionnel (11) pour diffuser dans le local lesdits trains d'impulsions, en ce que le détecteur (20) de signaux acoustiques comprend au moins un microphone (21) et des moyens (22) de conditionnement des signaux reçus par le microphone et en ce que l'ensemble (30) de traitement des signaux comprend des moyens d'intercorrélation des signaux acoustiques émis par l'émetteur et reçus par le détecteur pour fournir un signal d'intercorrélation, des moyens d'analyse de l'enveloppe du signal d'intercorrélation et de reconnaissance d'échos, des moyens de comparaison du signal d'intercorrélation et d'un signal de référence présentant un nombre prédéterminé d'échos caractéristiques du local à protéger, et des moyens de comptage et repérage des échos apparus ou disparus dans le signal d'intercorrélation et en ce que des moyens (40) de déclenchement d'une alarme sont commandés par lesdits moyens de comptage et repérage d'échos disparus ou apparus, selon une stratégie de logique décisionnelle programmée.

15. Dispositif de protection selon la revendication 14, caractérisé en ce que l'ensemble (30) de traitement des signaux comprend des moyens d'échantillonnage des signaux acoustiques émis par l'émetteur (10) et reçus par le détecteur (20) et des moyens d'intercorrélation des signaux acoustiques émis et reçus échantillonnés pour fournir ledit signal d'intercorrélation.

16. Dispositif de protection selon la revendication 14 ou la revendication 15, caractérisé en ce que les moyens de préalarme sont interposés entre les moyens de comptage et repérage d'échos disparus ou apparus pour ne commander les moyens (40) de déclenchement qu'en cas de reconnaissances répétées de disparitions ou apparitions d'échos, selon une logique séquentielle programmée.

17. Dispositif de protection selon l'une quelconque des revendications 14 à 16, caractérisé en ce qu'il comprend plusiers détecteurs (D" D₂) de signaux acoustiques répartis dans le local à protéger et connectés chacun à l'ensemble de traitement des signaux (30) qui comprend des moyens de sommation des signaux reçus par les différents détecteurs (D" D₂), des moyens d'échantillonnage des signaux acoustiques émis par l'émetteur (10) et des signaux sommés reçus par les différents détecteurs (Dᵢ, D₂), des moyens d'intercorrélation des signaux émis échantillonnés et des signaux de réception sommés et échantillonnés correspondant à l'ensemble des différents détecteurs (D" D₂) pour fournir pour l'ensemble des détecteurs un signal d'intercorrélation, des moyens d'analyse de l'enveloppe du signal d'intercorrélation et de reconnaissance d'échos, des moyens de comparaison du signal d'intercorrélation de l'ensemble des divers détecteurs et d'un signal de référence correspondant également à l'ensemble des divers détecteurs et présentant un nombre prédéterminé d'échos caractéristiques du local à protéger, et des moyens de comptage et repérage des échos apparus ou disparus dans le signal d'intercorrélation correspondant à l'ensemble des détecteurs.

18. Dispositif de protection selon l'une quelconque des revendications 14 à 17, caractérisé en ce que l'émetteur (10) et les détecteurs (20) sont disposés de telle sorte que au moins les échos primaires et secondaires théoriques réfléchis par les parois du local à protéger présentent un minimum de recouvrement et correspondent à des moyens acoustiques réfléchis présentant entre eux un angle supérieur à environ 15°.

19. Dispositif de protection selon l'une des revendications 14 à 18, caractérisé en ce que plusieurs émetteurs excités en parallèle par le même signal sont concurremment mis en oevure en divers points d'un même local de grande dimensions et/ou de forme complexe, ou de forme simple mais rempli d'objets constituant des obstacles donnant à l'espace vide une forme elle-même complexe, de façon à insonifier simultanément tous les volumes dans lesquels peut se déplacer un intrus.

## Patentansprüche

1. Verfahren zum Schutz eines Raumes gegen Eindrigen, das aufweist:
in einer ersten Phase einer Referenzmessung, in der der zu überwachende Raum keine Eindringlinge aufweist:
das Aussenden einer akutischen Referenzwelle in das Innere des Raumes,
das Erfassen und das Einspeichern des von dem Raum reflektierten akustischen Signals,
und in einer zweiten Phase, die der tatsächlichen Überwachung des Raumes entspricht:
das Aussenden in das Innere des Raumes einer akustischen Welle, die sich aus einer in einem vorbestimmten Band modulierten Impulsfolge zusammensetzt, während eines begrenzten Zeitraumes und mit einer wählbaren Wiederkehrperiode,
das Erfassen des von dem Raum reflektierten Signales,
und das Vergleichen der Verändergungen dieses reflektierten Signales mit dem reflektierten Referenzsignal, um ein Eindringen in den Raum feststellen zu können,
dadurch gekennzeichnet, daß es weiterhin aufweist:
während der Phase der Referenzmessung:
das Aussenden einer aus einer Impulsfolge bestehenden akustischen Referenzwelle, die linear innerhalb eines Frequenzbandes (8) zwischen 500 Hz und 5 kHz während eines begrenzten Zetraumes (7) zwischen 5 und 20 ms frequenzmoduliert ist,
das Vornehmen einer Interkorrelation zwischen dem reflektierten Referenzsignal und der ausgesandten Referenzwelle,
das Analysieren und Einspeichern des erhaltenen Referenzinterkorrelationssignals, um die verschiedenen Referenzechos, die es enthält, zu beziffern und zu identifizieren,
und während der Phase der tatsächlichen Überwachung des Raumes:
das Aussenden einer aus einer Impulsfolge bestehenden akustischen Welle, die innerhalb eines Frequenzbandes (8) zwischen 500 Hz und 5 kHz während einer begreznten Zeitdauer (7) zwischen 5 und 20 ms frequenzmoduliert ist und mit einer Wiederholperiode, die mindestens in der Größenordnung der Nachhallzeit des zu überwachenden Raumes liegt,
das Durchführen einer Interkorrelation zwischen dem reflektierten Signal und der gesendeten Welle für jede ausgesandte Impulsfolge,
die Analyse des erzeugten Interkorrelationssignals zur Bezifferung und Identifizierung der verschiedenen Echos, die es enthält,
das Vergleichen eines jeden erzeugten Interkorrelationssignals mit dem Referenzinterkorrelationssignal sowie die Feststellung einer Veränderung des Echos des einen Signals in Bezug auf das andere,
das Auslösen einer Alarmvorrichtung oder einer Überwachungsvorrichtung im Falle, daß ein Unterschied zwischen den Interkorrelationssignalen festgestellt wurde.

2. Schutzverfahren nach Anspruch 1, dadurch gekennzeichnet, daß die ausgesandten akustischen Wellen aus Impulsfolgen bestehen, die linear mit einer Frequenz in einem Frequenzband (B) zwischen 1 kHz und 3 kHz während einer Zeitdauer (7) zwischen 10 und 15 ms frequenzmoduliert werden.

3. Schutzverfahren nach Anspruch 1 oder 2, dadurch gekennzeichnet, daß die Wiederholfrequenz zur Aussendung der Impulsfolge in der Größenordnung zwischen 1 und 3 s liegt.

4. Schutzverfahren nach einem der Ansprüche 1 bis 3, dadurch gekennzeichnet, daß die reflektierten akustischen Signale in einem Zeitraum zwischen ungefähr 40 und 100 ms berücksichtigt werden, abhängig von den Abmessungen des zu überwachenden Raumes.

5. Schutzverfahren nach einem der Ansprüche 1 bis 4, dadurch gekennzeichnet, daß man zur Durchführung der Analyse des Interkorrelationssignals und des Vergleiches desselben mit einem Referenzsignal eine Abtastung des Referenzsignals und des zu analysierenden Signals durchführt.

6. Schutzverfahren nach einem der Ansprüche 1 bis 5, dadurch gekenneichnet, daß man vorweg die theoretischen primären und sekundären Echos bestimmt, bevor sie von den Wänden des zu überwachenden Raumes reflektiert werden, in Abhängigkeit von der Anordnung des Senders oder der Sender der akustischen Signale und des Detektors oder der Detektoren der reflektierten akustischen Signale, und dadurch, daß man in dem vorab eingespeicherten Referenzsignal die Echos entsprechend den theoretischen Echos identifiziert.

7. Schutzverfahren nach einem der Ansprüche 1 bis 6, dadurch gekennzeichnet, daß, wenn der Vergleich zwischen dem analysierten Interkorrelationssignal und dem Referenzsignal ein neues Echo anzeigt, die Auslösung eines Alarms bis zum Erscheinen einer vorbestimmten Anzahl (N) von erfaßten Echos, die eine Abweichung in Bezug auf das Referenzsignal darstellen, aufgeschoben wird, wobei N größer als 2 ist, für eine vorbestimmte Anzahl (M) größer als 2 von erfaßten analysierten Interkorrelationssignalen.

8. Schutzverfahren nach Anspruch 6, dadurch gekennzeichnet, daß, wenn der Vergleich zwischen dem analysierten Interkorrelationssignal und dem Referenzsignal das Verschwinden oder die Dämpfung eines einem theoretischen Echo entsprechenden erkannten Echos anzeigt, die Auslösung eines Alarms durchgeführt wird, sobald ein zweites Verschwinden oder eine zweite Dämpfung des als identisch oder ähnlich erkannten Echos innerhalb einer vorbestimmten Anzahl (M) größer als 2 der erfaßten, analysierten Interkorrelationssignale festgestellt wird.

9. Schutzverfahren nah Anspruch 8, dadurch gekennzeichnet, daß wenn der Vergleich zwischen dem analysierten Interkorrelationssignal und dem Referenzsignal das Verschwinden oder die Dämpfung eines nicht als einem theoretischen Echo entsprechenden Echos anzeigt, die Auslösung eines Alarms aufgeschoben wird bis zur Berücksichtigung einer vorbestimmten Anzahl (N) größer als 2 des Verschwindens oder der Dämpfung der nicht erkannten Echos in Bezug auf das Referenzsignal innerhalb einer vorbestimmten Anzahl (M) größer als 2 der erfaßten, analysierten Interkorrelationssignale.

10. Schutzverfahren nach einem der Ansprüche 1 bis 9, dadurch gekennzeichnet, daß nach einem Zeitintervall, das wesentlich größer als die Wiederkehrfrequenz ist, die Aufnahme und Einspeicherung eines neuen Referenzsignals durchgeführt wird.

11. Schutzverfahren nach einem der Ansprüche 1 bis 10, dadurch gekennzeichnet, daß beim Vergleich zwischen dem analysierten Interkorrelationssignal und dem Referenzsignal, Fehler, die Echos verursachen mit einer Wertedifferenz kleiner als ein vorbestimmter Schwellwert, der einer vorbestimmten Amplitudenprozentzahl des Amplitudenechos des betrachteten Referenzechosignals entspricht, zur Auslösung eines Alarmes nicht berücksichtigt werden.

12. Schutzverfahren nach einem der Ansprüche 1 bis 11, dadurch gekennzeichnet, daß, wenn der Vergleich zwischen dem analysierten Interkorrelationssignal und dem Referenzsignal gleichzeitig ein Verschwinden des Echos und ein Erscheinen des Echos mit Zeitverschiebung anzeigt, man eine Messung der Zeitverschiebung eines jeden Echos zwischen zwei oder mehreren hintereinander abfolgenden Analysen durchführt und dadurch, daß im Falle einer fortdauernden und in etwa konstanten Verschiebung, eine Information entsprechend der Änderung der physikalischen Eingenschaften der Atmosphäre des zu überwachenden Raumes bereitgestellt wird.

13. Schutzverfahren nach einem der Ansprüche 1 bis 12, dadurch gekennzeichnet, daß ein spezieller Nichtfunktionsalarm ausgelöst wird, wenn bei einer oder bei mehreren Aufnahmen des analysierten Interkorrelationssignals das Verschwinden oder Erscheinen von Echos in einer Anzahl größer als ein vorbestimmter Wert (N₁) festgestellt wird.

14. Schutzvorrichtung für Räume gegen das Eindringen mit zumindest einem Sender (10) für akustische Signale und zumindest einem Detektor (20) für reflektierte akustische Signale, die in dem zu überwachenden Raum angebracht sind und somit eine Anordnung (30) zur Signalverarbeitung bilden, die einerseits mit den von dem Sender (10) ausgesandten Signalen und andererseits mit den reflektierten und von dem Detektor (20) empfangenen Signalen beaufschlagt wird, dadurch gekennzeichnet, daß der Sender (10) für akustische Signale einen Generator (12) für Impulsfolgen aufweist, die linear frequenzmoduliert sind sowie einen hochtönenden Kugelstrahler (11) zum Beschallen des Raumes mit den Impulsfolgen; dadurch, daß der Detektor (20) für akustische Signale zumindest ein Mikrophon (21) aufweist sowie Mittel (22) zur Aufbereitung der von dem Mikrophon empfangenen Signale sowie dadurch, daß die Anordnung (30) zur Signalverarbeitung Mittel aufweist zum Interkorrelieren der von dem Sender gesendeten Signale mit den von dem Detektor empfangenen zur Bereitstellung eines Interkorrelationssignals, Mittel zur Analyse des Hüllkurvensignals der Interkorrelation und zur Echoerkennung, Mittel zum Vergleich des Interkorrelationssignals mit einem Referenzsignal, das eine vorbestimmte Anzahl von charakteristischen Echos des zu schützenden Raumes umfaßt, und Mittel zur Zählung und Ortung von erschienenen oder verschwundenen Echos innerhalb des Interkorrelationssignals; und dadurch, daß die Mittel (40) zum Auslösen eines Alarms von den Mitteln zur Zählung und Ortnung von verschwundenen oder erschienenen Echos nach einer programmierten logischen Entscheidungsstrategie gesteuert werden.

15. Schutzvorrichtung nach Anspruch 14, dadurch gekennzeichnet, daß die Anordnung (30) zur Signalverarbeitung Mittel zum Abtasten der von dem Sender (10) ausgesandten Signale und der von dem Dekektor (20) empfangenen Signale aufweist sowie Mittel zur Interkorrelieren der ausgesandten und empfangenen, abgetasteten akustischen Signale, um das Interkorrelationssignal bereitzustellen.

16. Schutzvorrichtung nach Anspruch 14 oder 15, dadurch gekennzeichnet, daß die Voralarmmittel zwischen den Mitteln zum Zählen und Orten verschwundener oder erschienener Echos angeordnet sind zum Steuern der Mittel (40) zur Auslösung nur im Falle wiederholter Erkennung verschwundener oder erschienener Echos gemäß einer programmierten sequentiellen Logik.

17, Schutzvorrichtung nach einem der Ansprüche 14 bis 16, dadurch gekennzeichnet, daß sie mehrere Detektoren (D₁, D₂) für akustische Signale aufweist, die über den zu überwachenden Raum verteilt sind und von denen jeder mit der Anordnung zur Signalverarbeitung (30) verbunden ist, die Mittel zur Summation der von den verschiedenen Detektoren (D₁, D₂) empfangenen Signale aufweist, Mittel zur Abtastung der von dem Sender (10) gesendeten akustischen Signale sowie der Signale, die von den verschiedenen Detektoren (Dᵢ, D₂) empfangen wurden, Mittel zum Interkorrelieren der gesendeten abgetasteten Signale mit den summierten, empfangenen, abgetasteten Signalen, entsprechend der Anordnung der verschiedenen Detektoren (Dᵢ, D₂) zur Versorgung der Detektoranordnung mit einem Interkorrelationssignal, Mittel zur Analyse der Hüllkurve des Interkorrelationssignals und zur Echoerkennung, Mittel zur Vergleichen des Interkorrelationssignales der Anordnung der verschiedenen Detektoren mit einem Referenzsignal, das in gleicher Weise der Anordnung der verschiedenen Detektoren entspricht und eine vorbestimmte Anzahl von charakteristischen Echos des zu schützenden Raumes aufweist, sowie Mittel zum Zählen und Orten von verschwundenen oder erschienenen Echos in dem dem Detektorensemble entsprechenden Interkorrelationssignal.

18. Schutzvorrichtung nach einem der Ansprüche 14 bis 17, dadurch gekennzeichnet, daß der Sender (10) und die Detektoren (20) so angeordnet sind, daß zumindest die primären und sekundären theoretischen Echos, die von den Wänden des zu schützenden Raumes reflektiert werden, ein Minimum von Überlappung aufweisen und wie reflektierte akustische Strahlen zwischen sich einen Winkel größer als ungefährt 15° einschließen.

19. Schutzvorrichtung nach einem der Ansprüche 14 bis 18, dadurch gekennzeichnet, daß mehrere durch dasselbe Signal parallel angeregte Sender gleichzeitig an verschiedenen Punkten eines Raumes angewendet werden, wenn er große Abmessungen und/oder eine komplexe Form aufweist, oder eine einfache Form, aber mit Objekten gefüllt ist, die Hindernisse im freien Raum bilden und somit wieder eine komplexe Form ergeben, derartig, daß gleichzeitig alle Volumina, in denen sich ein Eindringling aufhalten kann, beschallt werden.

## Claims

1. Method for the protection of buildings against intrusion, of the type consisting:
in a first referencing phase in which there are no intruders in the building under surveillance:
in emitting an acoustic reference wave inside the building,
in detecting and recording the acoustic reference signal reflected by the building,
and in a second phase corresponding to the building being under effective surveillance:
in emitting inside the building an acoustic wave constituted by trains of pulses modulated within a predetermined band, for a limited period and with a preselected recurrence time,
in detecting the acoustic signal reflected by the building, and
in comparing the variations of said reflected signal with the reflected reference signal in order to detect an intrusion into the building,
characterized in that it consists:
for the referencing phase:
in transmitting an acoustic reference wave constituted by a train of pulses which are linear frequency-modulated inside a band (B) ranging between 500 Hz and 5 kHz for a limited period (n comprised between 5 and 20 milliseconds,
in intercorrelating the reflected reference signal and the emitted reference wave,
in analyzing and recording the obtained intercorrelation reference signal in order to count and localize the various reference echos that it contains,
and for the phase when the building is under effective surveillance;
in transmitting an acoustic wave constituted by trains of pulses which are linear frequency-modulated inside a band (B) ranging between 500 Hz and 5 kHz, for a limited period (7) comprised between 5 and 20 milliseconds and with a recurrence period which is at least about the reverberation period of the local to be protected,
in intercorrelating, for every pulse train transmitted, the reflected signal and the transmitted wave,
in analyzing the intercorrelation signals produced, in order to count and localize the various echos that they contain,
in comparing every intercorrelation signal produced, with the reference intercorrelation signal, noting the modification of the echos from one signal to another,
and in setting off an alarm or surveillance member when modifications are noted in the echos of the intercorrelation signals.

2. Protection method according to Claim 1, characterized in that the transmitted acoustic waves comprise trains of pulses which are linear frequency-modulated inside a band (B) ranging between 1 kHz and 3 kHz for a period (T) comprised between about 10 and 15 milliseconds.

3. Protection method according to Claim 1 or 2, characterized in that the recurrence frequency of the pulse trains transmission is between 1 and 3 seconds.

4. Protection method according to any one of Claims 1 to 3, characterized in that the duration of the reflected acoustic signals taken into account is between about 40 and 100 milliseconds, depending on the dimensions of the building under surveillance.

5. Protection method according to any one of Claims 1 to 4, characterized in that, in order to analyze the intercorrelation signal and to compare it with a reference signal, the reference signal and the intercorrelation signal to be analyzed are sampled.

6. Protection method according to any one of Claims 1 to 5, characterized in that the theoretical primary and secondary echos which are to be reflected by the walls of the building to be protected, are determined beforehand as a function of the location of the transmitter or transmitters of acoustic signal and of the detector or detectors of acoustic signals reflected by the building, and in that the recognized echos corresponding to theoretical echos are identified on the pre-recorded reference signal.

7. Protection method according to any one of Claims 1 to 6, characterized in that, when the comparison between the analyzed intercorrelation signal and the reference signal reveals the presence of a new echo, setting off of an alarm is postponed until the appearance of a predetermined number (N), higher than 2, of detections of echos representing anomalies with respect to the reference signal, for a predetermined number (M) higher than 2 of acquisitions of analyzed intercorrelation signals.

8. Protection method according to Claim 6, characterized in that, when the comparison between the analyzed intercorrelation signal and the reference signal reveals the disappearance or fading of a recognized echo corresponding to a theoretical echo, an alarm is set off as soon as a second disappearance or fading of an identical or near-identical recognized echo for a predetermined number (M) higher than 2 of acquisitions of analyzed intercorrelation signals.

9. Protection method according to Claim 8, characterized in that, when the comparison between the analyzed intercorrelation signal and the reference signal reveals the disappearance or fading of a non-recognized echo not corresponding to a theoretical echo, setting off of an alarm is postponed until the recording of a predetermined number (N), higher than 2, of disappearances or fadings of non-recognized echos with respect to the reference signal, for a predetermined number (M) higher than 2, of acquisitions of analyzed intercorrelation signals.

10. Protection method according to any one of Claims 1 to 9, characterized in that it is proceeded, periodically, at time intervals much longer than the recurrence frequency, with the acquisition and recording of a new reference signal.

11. Protection method according to Claims 1 to 10, characterized in that, during the comparison between the analyzed percentage of the amplitude of the considered echo of the reference signal, are not taken into account for setting off the alarm.

12. Protection method according to any one of Claims 1 to 11, characterized in that, when the comparison between the analyzed intercorrelation signal and the reference signal reveals both a disappearance of echo and an appearance of echo corresponding to a time lag, the time lag of each echo between two or more successive analyses is measured, and in that, in the case of a time lag remaining substantially constant, an information is delivered which corresponds to a change in the physical characteristics of the atmosphere of the building to be protected.

13. Protection method according to any one of Claims 1 to 12, characterized in that a specific alarm of non-operation is set off in case of a number higher than a predetermined value (N,) of disappearances or appearances of echos being noted for one or more acquisitions of analyzed intercorrelation signals.

14. Device for the protection of buildings against intrusion comprising at least a transmitter (10) of acoustic signals and at least a detector of reflected acoustic signals, provided in the building to be protected, as well as a single-processing assembly (30) to which are applied, on the one hand, the signals transmitted by the transmitter (10) and, on the other hand, the reflected signals picked up by the detector or detectors (20).
characterized in that the transmitter (10) of acoustic signals comprises a generator (12) of linear frequency-modulated pulse trains and an omnidirectional loudspeaker (11) for transmitting said pulse trains into the building, in that the detector (20) of acoustic signals comprises at least one microphone (21) and means (22) of processing the signals received by the microphone and in that the signal-processing assembly (30) comprises intercorrelation means for the acoustic signals transmitted by the transmitter and received by the detector in order to provide an intercorrelation signal, means for analyzing the envelope of the intercorrelation signal and for recognition of echos, means for comparing the intercorrelation signal with an order to provide an intercorrelation signal, means for analyzing the envelope of the intercorrelation signal and for recognition of echos, means for comparing the intercorrelation signal with a reference signal having a predetermined number of echos characteristic of the building to be protected, and means for counting and localizing the echos appearing in the intercorrelation signal or disappearing therefrom and in that means (40) for setting off an alarm are controlled by said means for counting and localizing appearing or disappearing echos, according to a strategic programmable decision logic.

15. Protection device according to Claim 14, characterized in that the signal-processing assembly comprises means for sampling the acoustic signals transmitted by the transmitter (10) and received by the detector (20) and intercorrelation means for the sampled acoustic signals transmitted and received in order to provide said intercorrelation signal.

16. Protection device according to Claim 14 or Claim 15, characterized in that the pre-alarm means are interposed between the means provided for counting and localizing appearing and disappearing echos so as to control the setting off means (40) only in case of repeated recognition of echos occurring or vanishing, according to a programmable sequence logic.

17. Protection device according to any one of Claims 14 to 16, characterized in that it comprises a plurality of detectors (D₁, D₂) of acoustic signals distributed throughout the building to be protected, each detector being connected to signal processing assembly (30) which comprises means of summation of the acoustic signals received by the various detectors (D₁, O2), means for sampling the acoustic signals transmitted by transmitter (10) and the summed signals received by the various detectors (Dᵢ, D₂), intercorrelation means for the sampled transmitted signals and the sampled and summed reception signals corresponding to all the various detectors (D₁, O2) in order to provide an intercorrelation signal for all the various detectors, means for analyzing the envelope of the intercorrelation and echo-recognition signal, means characteristic of the building to be protected, and means for counting and localizing the echos appearing or disappearing in the intercorrelation signal corresponding to all the detectors.

18. Protection device according to any one of Claims 14 to 17, characterized in that the transmitter (10) and detectors (20) are placed so that at least the primary and secondary theoretical echos reflected by the walls of the building to be protected have a minimum of overlapping and correspond to reflected acoustic rays which are separated by an angle higher than about 15°.

19. Protection device according to one of Claims 14 to 18, characterized in that a plurality of transmitters driven in parallel to the same signal are concurrently used in various points of a building of large dimensions and/or of complex design, or of simple design but filled with objects creating obstacles and giving to the empty space a shape which is itself complex, so as to transmit simultaneously towards all the volumes through which an intruder may move.
